# FASCICULE DE BREVET EUROPEEN

(11) **EP 3 659 770 B1**
(45) Date de publication et mention de la délivrance du brevet: **11.10.2023**
(21) Numéro de dépôt: 18208741.1
(22) Date de dépôt: 28.11.2018
(51) Int. Cl.: B28D 1/22, B28D 1/24, B28D 1/32, B28D 7/02, B23Q 11/00

(54) **OUTIL DE DÉCOUPE DE PLAQUES D'ARDOISES À COLLECTEUR DE DÉCHETS**
SCHNEIDEWERKZEUG FÜR SCHIEFERPLATTEN MIT ABFALLSAMMLER
TOOL FOR CUTTING SLATE PLATES WITH WASTE COLLECTOR

(43) Date de publication de la demande: 03.06.2020
(73) Titulaire: EDMA, 83480 Puget-sur-Argens (FR)
(72) Inventeur: MARCON, Lionel, 95620 PARMAIN (FR)
(74) Mandataire: Corret, Hélène

(56) Documents cités:
- CN-A- 108 274 554
- DE-U1- 29 917 589
- FR-A1- 2 861 630
- FR-A1- 2 917 000
- FR-B1- 2 861 630
- JP-A- 2001 205 624

## Description

L'invention concerne un outil de découpe d'ardoise ou de plaques en matériau analogue, en particulier transportable et utilisable sur un toit.

Dans le domaine de la couverture d'habitation, plusieurs matériaux peuvent être utilisés : le zinc, la tuile ou la pierre, telle que de l'ardoise. D'autre matériaux synthétiques peuvent être utilisés pour imiter l'aspect des matières précédemment citées. Par exemple, on peut citer les plaques en fibrociment comme matériau analogue à l'ardoise.

Dans le domaine de la couverture en ardoise, il existe de nombreux outils spécifiques à cette matière et destinés à couper les plaques, à les tailler selon une forme courbe choisie, à les percer et à les fixer.

En général, le couvreur coupe au sol les plaques d'ardoises à la dimension générale voulue, puis les monte sur le toit à couvrir et les retaille plus finement à l'aide de pinces ou de marteaux spéciaux. Puis il les perce (opération aussi appelée « poinçonnage ») et les fixe par des crochets sur les liteaux du toit. Ces derniers sont des tasseaux longitudinaux, généralement en bois, fixés transversalement à la charpente (généralement les chevrons) du toit et perpendiculairement à la pente du toit.

Une fois les ardoises posées, soit le couvreur se détache du système de sécurité antichute et redescend de la toiture pour préparer de nouvelles ardoises, soit il est aidé par un assistant qui peut lui monter de nouvelles ardoises pré taillées pour gagner du temps et lui éviter de se détacher. Dans ce dernier cas, les coûts de main d'oeuvre sont beaucoup plus importants.

L'un des outils de découpe d'ardoise ou de plaques en fibrociment les plus connus est le modèle CA600 de la société JOUANEL. Cet outil comporte un cadre délimitant une table de découpe portant une fente de découpe au-dessus de laquelle est agencé un rail de guidage. Un charriot muni d'un disque de découpe engagé dans la fente et d'une poignée de tirage est monté coulissant sur le rail. Une première extrémité du rail comporte un moyen de retenue réversible (généralement une vis à bille) du chariot et l'autre extrémité comporte un tampon d'amortissement de chocs en fin de course.

L'outil comprend également une table d'appui préférablement munie de butées d'équerrage. La table d'appui est montée de manière coplanaire avec la table de découpe pour permettre l'appui d'une partie de la plaque pendant la découpe. Elle peut être fixée à droite ou à gauche de la table de découpe selon que l'opérateur est gaucher ou droitier.

Ce dernier place alors la plaque à découper sur la table de découpe et la table d'appui. Ensuite, il déverrouille le moyen de retenue puis il tire le charriot vers lui pour découper la plaque. Enfin, il replace le charriot à la première extrémité et le verrouille pour éviter qu'il ne glisse tout seul et blesse l'utilisateur.

Cet outil est très lourd (plus de 22 kg) et n'est pas transportable sur le toit par une seule personne.

Les déchets de coupe évacués par la fente tombent directement sur le sol qui doit être balayé par la suite.

Pour être déplacé, l'outil comprend une poignée de préhension fixée sur le corps de l'outil dans un plan perpendiculaire au plan de découpe. Il comprend également un dispositif de blocage du chariot à une extrémité du rail pendant le transport pour éviter que ce dernier ne roule le long du guide et crée un déséquilibre dangereux en raison de son poids pendant que l'utilisateur tient la poignée dans une ou deux mains.

Pour pallier ces problèmes, il a déjà été proposé un outil de conception similaire, beaucoup plus léger, et destiné à être monté et utilisé directement sur le toit, appelé « Mini Cad » de la société DIMOS.

Cet outil comprend un cadre surélevé par des pieds dentés et une goulotte de collecte des déchets de coupe surmontée par la table de découpe portant la fente de découpe. La goulotte de collecte est nécessaire pour éviter que les déchets n'abîment le toit. L'outil comprend également un rail de guidage, un charriot de coupe, ainsi qu'une table d'appui à fixer à droite ou à gauche de la table de découpe selon que l'utilisateur est droitier ou gaucher.

L'écartement des pieds est choisi pour qu'ils puissent être insérés entre deux liteaux afin de maintenir l'outil sur le toit et éviter qu'il ne glisse. Une fois que la surface à proximité de l'utilisateur est couverte d'ardoises, ce dernier remonte légèrement l'outil pour dégager les dents du liteau et fait coulisser l'outil à proximité d'une nouvelle zone à couvrir.

Si cet outil présente l'avantage de permettre une découpe des ardoises sur le toit, c'est-à-dire sur le lieu même d'utilisation des ardoises, il présente tout de même de nombreux inconvénients.

La présence de la goulotte de collecte entre la table de découpe et les pieds rend l'outil très instable et ce dernier bascule systématiquement lorsque l'utilisateur s'appuie sur la table d'appui. Le basculement peut être limité si les dents des pieds mordent fortement dans le liteau, mais ce dernier s'en trouve alors détérioré.

La goulotte de collecte comprend un fond monté pivotant verticalement, de sorte que pour vider la goulotte, il faut basculer l'outil sur le côté et ouvrir pivoter le fond. Il faut alors secouer l'outil ainsi ouvert pour retirer les déchets, mais compte tenu de sa taille et de son poids dans cette position, il est fréquent que l'utilisateur le laisse tomber. Par ailleurs, il est fréquent que le fond de la goulotte se détache pendant le transport, ce qui vide la goulotte à un endroit non souhaité et risque de blesser l'utilisateur.

Pour pouvoir être transporté sur le toit, cet outil comporte d'une part une sangle de transport fixée au cadre et d'autre part un dispositif de blocage réversible du chariot à une première extrémité du rail pour éviter que ce dernier ne roule le long du guide pendant le déplacement. Grâce à la sangle, l'utilisateur peut utiliser ses deux mains pour monter sur le toit.

Néanmoins, l'outil est en fort déséquilibre de fait de l'agencement de verrouillage et l'outil pèse fortement sur l'épaule de l'utilisateur pendant la montée sur le toit. Du fait de ce déséquilibre, l'outil ne peut pas non plus être hissé sur le toit avec une corde, au risque d'endommager l'outil et/ou la maison.

Un outil de découpe selon le préambule de la revendication 1 est connu du document FR 2 861 630 A1.

L'objectif de la présente invention est de proposer un outil de découpe d'ardoise utilisable sur un toit, léger, pratique, sûr et économique.

Par pratique on entend que l'outil doit pouvoir être manipulé facilement, sans nécessité un effort important.

Par sûr, on entend que l'outil doit être stable (pas de basculement ou de déséquilibre), aussi bien en utilisation qu'en transport.

Selon l'invention, l'outil comporte un système de collecte et d'évacuation des déchets ne nécessitant pas le basculement de l'outil tout en étant verrouillable automatiquement et facilement pendant le transport.

L'outil peut donc être facilement être utilisé sur un toit sans risque que les déchets de coupe n'endommagent le toit et sans risque que l'outil ne se vide de manière intempestive pendant le transport.

Ainsi, l'invention a pour objet un outil de découpe d'une plaque d'ardoise ou matériau similaire comprenant :
- une table de découpe portant une fente de découpe au-dessus de laquelle est agencé un rail de guidage,
- un chariot de découpe monté coulissant le long du rail de guidage et muni d'un disque de découpe engagé dans la fente et d'une poignée de préhension
- une goulotte de collecte des déchets de coupe agencée sous la table de découpe, la goulotte de collecte comprenant un fond, deux parois latérales et deux parois d'extrémité,

Selon l'invention, au moins une des parois d'extrémité de la goulotte est percée d'une fenêtre d'évacuation des déchets et comprend, en outre, une trappe montée mobile entre une position de collecte dans laquelle la trappe ferme la fenêtre d'évacuation et une position de vidage dans laquelle la trappe dégage la fenêtre.

Selon d'autres modes de réalisation :
- la trappe peut être montée coulissante parallèlement à la paroi d'extrémité qui la porte ;
- la trappe peut être montée pivotante sur la paroi d'extrémité qui la porte ;
- la trappe et la paroi d'extrémité qui la porte peuvent être percées chacune d'un trou de sécurité agencés de telle sorte qu'en position de collecte, le trou de sécurité de la trappe et le trou de sécurité de la paroi d'extrémité sont en regard l'un de l'autre ;
- l'outil de découpe peut comprendre, en outre, un organe de sécurité présentant une partie annulaire ouvrable réversiblement apte à passer dans les trous de sécurité de la trappe et de la paroi d'extrémité en position de collecte et à interdire un mouvement de la trappe par rapport à la paroi d'extrémité ;
- l'organe de sécurité présentant une partie annulaire ouvrable réversiblement peut être choisi parmi un anneau brisé, un mousqueton, une manille et un maillon rapide ;
- l'outil de découpe peut comprendre une sangle de portage munie à chaque extrémité d'un organe de sécurité destiné à être fixé dans les trous de sécurité de la ou des trappe(s) et de la ou des parois d'extrémité ; et/ou
- la ou chaque trappe et la ou chaque paroi d'extrémité peuvent être percées chacune d'une lucarne, les lucarnes étant agencées de telle sorte qu'en position de collecte, la lucarne d'une trappe et la lucarne de la paroi d'extrémité portant la trappe sont en regard l'une de l'autre pour constituer une poignée de manutention.

D'autres caractéristiques de l'invention seront énoncées dans la description détaillée ci-après, faite en référence aux dessins annexés, qui représentent, respectivement :
- la figure 1, une vue schématique en perspective d'un mode de réalisation préféré d'un outil de découpe selon l'invention dans lequel la trappe du collecteur de déchet est fermée, en position fermée de collecte des déchets ;
- la figure 2, une vue schématique en perspective du mode de réalisation de la figure 1 dans lequel la trappe du collecteur de déchet est en position ouverte de vidage des déchets ; et
- la figure 3, une vue schématique en perspective d'un agrandissement partiel de la figure 1 au niveau d'une extrémité de l'outil comprenant un organe de sécurité verrouillant la trappe en position fermée.

La figure 1 illustre un mode de réalisation d'un outil de découpe d'une plaque d'ardoise, où matériau similaire, selon l'invention. L'outil 100 est positionnés entre deux liteaux A en position d'utilisation.

Il comprend une table de découpe 110 portant une fente 111 au-dessus de laquelle est agencé un rail de guidage 120. Dans ce mode de réalisation, le rail de guidage est constitué par deux profilés en L 121 (également appelés « cornière ») agencés en regard l'un de l'autre et à distance l'un de l'autre pour ménager un passage pour un chariot de découpe 130 monté coulissant le long du rail de guidage 120.

Le chariot de découpe 130 comprend une poignée de préhension 131 fixée à un carter 132. Ce dernier protège un disque de découpe 133 engagé dans la fente de découpe 11 1 et monté rotatif dans le carter par un arbre 134.

Le carter comporte des roulements (non visible sur la figure) agencés au-dessus et en dessous des pistes horizontales 122 des cornières 121 du rail de guidage.

L'outil de découpe 100 selon l'invention comporte également une goulotte 140 de collecte des déchets de coupe. Cette goulotte 140 est agencée sous la table de coupe 110 afin de recueillir les déchets de coupe tombant par la fente 111 de la table de coupe 110.

La goulotte 140 comprend un fond 141, deux parois latérales 142 et deux parois d'extrémité 143.

Chaque paroi d'extrémité 143 est prolongée, sous le niveau du fond 141 de la goulotte 140 par des pieds 148 qui permettent à l'outil d'être en butée contre un des liteaux A du toit. De préférence, les pieds 148 présentent des dents 149 dirigées vers le centre de l'outil de manière à assurer une meilleure retenue de l'outil contre les liteaux A par le simple poids de l'outil 100 lui-même.

Selon l'invention, au moins une des parois d'extrémité 143 est percée d'une fenêtre d'évacuation des déchets 144. Une trappe 150 est associée à la paroi d'extrémité 143 percée par la fenêtre 144 et elle est montée mobile entre une position de collecte dans laquelle la trappe 150 ferme la fenêtre d'évacuation 144, et une position de vidage dans laquelle la trappe 150 dégage la fenêtre pour laisser passer les déchets.

Dans le mode de réalisation illustrée, la trappe 150 est montée coulissante parallèlement à la paroi d'extrémité 143 qui la porte. De préférence, la trappe 150 est agencée entre la paroi d'extrémité 143 et les cornières 121 de telle sorte qu'elle est maintenue en position coulissante par les pistes horizontales 122.

De manière avantageuse, la trappe 150 et la paroi d'extrémité 143 qui la porte sont percées chacune d'un trou de sécurité, respectivement 151 et 145. Ces trous de sécurité 145 et 151 sont agencés de telle sorte qu'en position de collecte, le trou de sécurité 145 de la paroi d'extrémité 143 et le trou de sécurité 151 de la trappe 150 sont en regard l'un de l'autre.

Cet agencement permet d'enfiler dans ces deux trous 145 - 151 en regard l'un de l'autre une partie annulaires ouvrable réversiblement d'un organe de sécurité 160 (voir figure 3). De cette manière, en position de collecte, c'est-à-dire lorsque que la trappe 150 occulte la fenêtre 144, l'organe de sécurité interdit le mouvement relatif de la trappe 150 par rapport à la paroi d'extrémité 143.

L'agencement selon l'invention permet donc non seulement d'évacuer facilement les déchets en basculant l'outil 100 lorsque la trappe 150 est ouverte tout en proposant un système de verrouillage de la trappe en position fermée, simple, économique et très efficace.

L'organe de sécurité 160 illustré en figure 3 est un mousqueton mais il est également possible de choisir un anneau brisé, une manille, un maillon rapide, ou tout autre dispositif permettant de s'insérer solidement dans les trous 145 et 151.

De préférence, l'organe de sécurité est agencé à une extrémité d'une sangle 161 de portage de l'outil.

Pour assurer une grande polyvalence de l'outil, chaque paroi d'extrémité de la goulotte 140 est munie d'une trappe 150, d'une fenêtre 144, d'un trou 145 et d'un trou 151. De cette manière, il est possible d'évacuer les déchets quel que soit le positionnement de l'outil 100 et il est également possible d'utiliser une sangle 161 munie à ses deux extrémités d'un organe de sécurité de type mousqueton pour bloquer les trappes 150 sur les parois d'extrémité 143 en position de collecte.

Dans un mode de réalisation avantageuse, la ou chaque trappe 150 et la ou chaque paroi d'extrémité 143 est/sont percées chacune d'une lucarne, respectivement 152 et 146. Les lucarnes 146-152 sont agencées de telle sorte qu'en position de collecte, la lucarne 152 d'une trappe 150 et la lucarne 146 de la paroi d'extrémité 143 sont en regard l'une de l'autre et constituent une poignée de manutention.

Cette poignée a une double fonction : d'une part elle permet de saisir l'outil 100 à chaque extrémité avec une main pour le déplacer, et d'autre part elle permet de saisir la trappe 150 et de la faire coulisser vers le haut pour qu'elle libère la fenêtre 144 de la paroi d'extrémité 143 et que l'utilisateur puisse vider la goulotte de collecte des déchets.

L'agencement illustré est particulièrement avantageux puisqu'il permet de vider la goulotte sans avoir à retourner totalement l'outil et qu'il est simple et économique.

Dans un mode de réalisation non illustrée, la trappe 150 peut être montée de manière pivotante sur la paroi d'extrémité qui la porte. Dans ce cas, on prévoira des trous de sécurité sur la trappe pivotante et sur la paroi d'extrémité pour assurer le maintien de la trappe contre la paroi par un mousqueton 160 ou tout autre organe de sécurité lors du portage de l'outil avec une sangle 161.

## Revendications

1. Outil de découpe (100) d'une plaque d'ardoise ou matériau similaire comprenant :
• une table de découpe (110) portant une fente de découpe (111) au-dessus de laquelle est agencé un rail de guidage (120),
• un chariot de découpe (130) monté coulissant le long du rail de guidage et muni d'un disque de découpe (133) engagé dans la fente et d'une poignée de préhension (131),
• une goulotte (140) de collecte des déchets de coupe agencée sous la table de découpe (110), la goulotte de collecte comprenant un fond (141), deux parois latérales (142) et deux parois d'extrémité (143),
**caractérisé en ce qu'**au moins une des parois d'extrémité (143) de la goulotte est percée d'une fenêtre d'évacuation (144) des déchets et comprend, en outre, une trappe (150) montée mobile entre une position de collecte dans laquelle la trappe (150) ferme la fenêtre d'évacuation (144) et une position de vidage dans laquelle la trappe (150) dégage la fenêtre d'évacuation (144).

2. Outil de découpe selon la revendication 1, dans lequel la trappe (150) est montée coulissante parallèlement à la paroi d'extrémité (143) qui la porte.

3. Outil de découpe selon la revendication 1, dans lequel la trappe (150) est montée pivotante sur la paroi d'extrémité qui la porte.

4. Outil de découpe selon l'une quelconque des revendications 1 à 3, dans lequel la trappe (150) et la paroi d'extrémité (143) qui la porte sont percées chacune d'un trou de sécurité (145-151) agencés de telle sorte qu'en position de collecte, le trou de sécurité (151) de la trappe (150) et le trou de sécurité (145) de la paroi d'extrémité (143) sont en regard l'un de l'autre.

5. Outil de découpe selon la revendication 4, comprenant, en outre, un organe de sécurité (160) présentant une partie annulaire ouvrable réversiblement apte à passer dans les trous de sécurité (145-151) de la trappe (150) et de la paroi d'extrémité (143) en position de collecte et à interdire un mouvement de la trappe par rapport à la paroi d'extrémité.

6. Outil de découpe selon la revendication 5, dans lequel l'organe de sécurité (160) présentant une partie annulaire ouvrable réversiblement est choisi parmi un anneau brisé, un mousqueton, une manille et un maillon rapide.

7. Outil de découpe selon la revendication 5 ou 6, comprenant une sangle de portage (161) munie à chaque extrémité d'un organe de sécurité (160) destiné à être fixé dans les trous de sécurité (145-151) de la ou des trappe(s) et de la ou des parois d'extrémité.

8. Outil de découpe selon l'une quelconque des revendications 1 à 7, dans lequel la ou chaque trappe (150) et la ou chaque paroi d'extrémité (143) sont percées chacune d'une lucarne (146-152), les lucarnes étant agencées de telle sorte qu'en position de collecte, la lucarne (152)d'une trappe (150) et la lucarne (146)de la paroi d'extrémité (143) portant la trappe (150) sont en regard l'une de l'autre pour constituer une poignée de manutention.

## Patentansprüche

1. Werkzeug zum Schneiden (100) einer Schieferplatte oder eines ähnlichen Materials, umfassend :
• einen Schneidetisch (110), der einen Schneideschlitz (111) trägt, über dem eine Führungsschiene (120) angeordnet ist,
• einen Schneideschlitten (130), der entlang der Führungsschiene verschiebbar angebracht ist und mit einer Schneidscheibe (133), die in den Schlitz eingreift, und mit einem Greifgriff (131) versehen ist,
• eine unter dem Schneidetisch (110) angeordnete Schütte (140) zum Sammeln von Schneidabfällen, wobei die Sammelschütte einen Boden (141), zwei Seitenwände (142) und zwei Stirnwände (143) umfasst,
**dadurch gekennzeichnet,**
**dass** mindestens eine der Stirnwände (143) der Schütte von einem Fenster (144) zur Entleerung der Abfälle durchbrochen ist und außerdem eine Klappe (150) umfasst, die beweglich zwischen einer Sammelposition, in der die Klappe (150) das Entleerungsfenster (144) schließt, und einer Entleerungsposition, in der die Klappe (150) das Entleerungsfenster (144) freigibt, montiert ist.

2. Schneidwerkzeug nach Anspruch 1,
bei dem die Klappe (150) parallel zu der sie tragenden Stirnwand (143) verschiebbar angebracht ist.

3. Schneidwerkzeug nach Anspruch 1,
bei dem die Klappe (150) schwenkbar an der Stirnwand angebracht ist, die sie trägt.

4. Schneidwerkzeug nach einem der Ansprüche 1 bis 3,
bei dem die Klappe (150) und die sie tragende Stirnwand (143) jeweils mit einem Sicherheitsloch (145-151) versehen sind, die so angeordnet sind, dass in der Sammelposition das Sicherheitsloch (151) der Klappe (150) und das Sicherheitsloch (145) der Stirnwand (143) einander gegenüberliegen.

5. Schneidwerkzeug nach Anspruch 4,
das außerdem ein Sicherheitsorgan (160) umfasst, das einen umkehrbar zu öffnenden ringförmigen Teil aufweist, der in der Lage ist, in der Sammelposition durch die Sicherheitslöcher (145-151) der Klappe (150) und der Stirnwand (143) zu gehen und eine Bewegung der Klappe in Bezug auf die Stirnwand zu unterbinden.

6. Schneidwerkzeug nach Anspruch 5,
wobei das Sicherheitsorgan (160) mit einem umkehrbar zu öffnenden ringförmigen Teil aus einem gebrochenen Ring, einem Karabinerhaken, einem Schäkel und einem Schnellglied ausgewählt ist.

7. Schneidwerkzeug nach Anspruch 5 oder 6,
mit einem Tragegurt (161), der an jedem Ende mit einem Sicherheitsorgan (160) versehen ist, das in den Sicherheitslöchern (145-151) der Klappe(n) und der Stirnwand(Stirnwände) befestigt werden soll.

8. Schneidwerkzeug nach einem der Ansprüche 1 bis 7,
bei dem die oder jede Klappe (150) und die oder jede Stirnwand (143) jeweils von einem Oberlicht (146-152) durchbrochen sind, wobei die Oberlichter so angeordnet sind, dass in der Sammelposition das Oberlicht (152) einer Klappe (150) und das Oberlicht (146) der die Klappe (150) tragenden Stirnwand (143) einander zugewandt sind, um einen Handhabungsgriff zu bilden.

## Claims

1. Cutting tool (100) for cutting a sheet of slate or similar material, comprising:
• a cutting table (110) which has a cutting slot (111) over which a guide rail (120) is arranged,
• a cutting carriage (130) mounted so that it can slide along the guide rail, and fitted with a cutting disc (133) engaged in the slot, and with a grab handle (131),
• a channel (140) for collecting the cutting waste, which channel is arranged under the cutting table (110), the collecting channel comprising a bottom (141), two lateral walls (142) and two end walls (143),
**characterized in that** at least one of the end walls (143) of the channel is pierced with a waste removal window (144) and further comprises a hatch (150) mounted with the ability to move between a collection position in which the hatch (150) closes the removal window (144) and an emptying position in which the hatch (150) uncovers the removal window (144).

2. Cutting tool according to Claim 1, in which the hatch (150) is mounted with the ability to slide parallel to the end wall (143) that bears it.

3. Cutting tool according to Claim 1, in which the hatch (150) is mounted with the ability to pivot on the end wall that bears it.

4. Cutting tool according to any one of Claims 1 to 3, in which the hatch (150) and the end wall (143) that bears it are each pierced with a safety hole (145-151) which holes are arranged in such a way that, in the collection position, the safety hole (151) of the hatch (150) and the safety hole (145) of the end wall (143) face one another.

5. Cutting tool according to Claim 4, further comprising a safety member (160) having a reversibly openable annular part able to enter the safety holes (145-151) in the hatch (150) and in the end wall (143) in the collecting position and to prevent movement of the hatch with respect to the end wall.

6. Cutting tool according to Claim 5, in which the safety member (160) having a reversibly openable annular part is chosen from a split ring, a carabiner, a shackle and a quick link.

7. Cutting tool according to Claim 5 or 6, comprising a carry strap (161) equipped at each end with a safety member (160) intended to be fixed into the safety holes (145-151) of the hatch(es) and of the end wall(s).

8. Cutting tool according to any one of Claims 1 to 7, in which the or each hatch (150) and the or each end wall (143) are each pierced with a cutout (146-152), the cutouts being arranged in such a way that, in the collection position, the cutout (152) of a hatch (150) and the cutout (146) of the end wall (143) bearing the hatch (150) face one another to constitute a handling handle.
